# EUROPÄISCHE PATENTANMELDUNG

(11) **EP 0 943 548 A1**
(43) Veröffentlichungstag der Anmeldung: **22.09.1999**
(21) Anmeldenummer: 98810243.0
(22) Anmeldetag: 20.03.1998
(51) Int. Cl.: B65D 5/56, B65D 5/60

(54) **Kartonbehälter mit Innenbeutel**

(71) Anmelder: Alusuisse Technology & Management AG, 8212 Neuhausen am Rheinfall (CH)
(72) Erfinder: Alkemade, Jeroen, Zutphen (NL); de Beus, Eric, Lochem (NL)

(57) **Zusammenfassung**

Bei einem Behälter aus einem gefalzten und verklebten Kartonzuschnitt (10), mit einem aus einer Kunststoffolie (28) gebildeten Innenbeutel (30) ist der Kartonzuschnitt (10) im Bereich der Seitenwände (24) mit der Kunststoffolie (28) beschichtet und zumindest der Bereich des Deckels (26) von der Kunststoffolie (28) getrennt. Dadurch ist der Innenbeutel (30) unabhängig vom Deckel (26) durch die Kunststoffolie (28) verschliessbar. Der Behälter kombiniert die guten Eigenschaften einer Kartonverpackung mit den Barriereeigenschaften einer Kunststoffolienverpackung.

## Beschreibung

Die Erfindung betrifft einen Behälter mit Boden, Seitenwänden und Deckel aus einem gefalzten und verklebten Kartonzuschnitt, mit einem aus einer Kunststoffolie gebildeten Innenbeutel.

Verpackungen aus einem Kartonbehälter mit einem Innenbeutel aus Kunststoff sind unter dem Namen bag-in-box bekannt geworden und werden beispielsweise zur Verpackung von flüssigen Gütern wie Milch eingesetzt. Die Kartonumverpackung dient einerseits dem Schutz des Innenbeutels vor mechanischen Verletzungen und ist durch ihre äussere Form auch besser lager- und transportierbar. Üblicherweise wird bei diesen Verpackungen der Innenbeutel am Boden der Kartonumhüllung fixiert.

Der Nachteil der vorbekannten bag-in-box-Verpackungen liegt darin, dass sie verhältnismässig teuer in der Herstellung sind und sich nur bedingt für die Verpackung trockener Schüttgüter eignen.

Der Erfindung liegt daher die Aufgabe zugrunde, einen Behälter der eingangs genannten Art zu schaffen, der kostengünstig hergestellt werden kann und sich insbesondere zur Verpackung rieselfähiger Schüttgüter in Pulver-, Korn- und Flockenform eignet.

Zur erfindungsgemässen Lösung der Aufgabe führt, dass der Kartonzuschnitt im Bereich der Seitenwände mit der Kunststoffolie beschichtet und zumindest im Bereich des Deckels von der Kunststoffolie getrennt ist, so dass der Innenbeutel unabhängig vom Deckel durch die Kunststoffolie verschliessbar ist.

Bevorzugt ist der Kartonzuschnitt auch im Bereich des Bodens von der Kunststoffolie getrennt.

Der erfindungsgemässe Behälter ermöglicht die Kombination der Eigenschaften eines Kunststoffbeutels mit denjenigen einer Kartonverpackung in optimaler Weise. So ergibt sich beispielsweise durch geeignete Wahl der Kunststoffolie eine Verpackung mit ausgezeichneter Sperrwirkung gegen Gase und Wasserdampf. Durch die Laminierung des Kartons mit der Kunststoffolie kann die Foliendicke erheblich reduziert werden, ohne dass die Gefahr eines Reissens oder einer anderen mechanischen Beschädigung entsteht. Die sich hieraus ergebende Materialersparnis führt einerseits zu einer Kostenverminderung, andererseits ergibt sich ein einheitliches Material mit einem Kartonanteil von 95% und mehr, so dass eine Entsorgung ohne vorgängige Materialtrennung möglich ist.

Da der Kartonzuschnitt im Bereich des Deckels von der Kunststoffolie getrennt ist, kann der Deckel des Behälters als leicht zu öffnender und wieder verschliessbarer Verschluss, beispielsweise durch Anordnung eines Aufreissstreifens, in der Form eines Klappdeckels ausgestaltet sein. Eine andere Möglichkeit eines leicht zu öffnenden und wieder verschliessbaren Verschlusses bietet eine Durchdrücköffnung an der Behälterseite im Bereich des Deckels.

Die Kunststoffolie kann zur Verbesserung der Barriereeigenschaften und/oder der mechanischen Festigkeit in bekannter Weise durch Vakuumabscheidung von keramischen Werkstoffen, Metallen sowie weiteren, die Barriereeigenschaften von Kunststoffolien verbessernden Werkstoffen beschichtet werden.

Grundsätzlich kann die Kunststoffolie aus irgendeinem geeignetem Kunststoff bestehen. Bevorzugte Kunststoffe sind Polyester oder ein Polyolefin, insbesondere Polypropylen. Die ggf. beschichtete Kunststoffolie weist zweckmässigerweise eine Dicke von etwa 5 bis 40 µm auf, das Gewicht des Kartonzuschnitts liegt bevorzugt zwischen etwa 120 und 600 g/m².

Ein zur Herstellung des Kartonzuschnitts geeignetes Material kann beispielsweise aus Karton, der unter Anordnung einer - insbesondere klebenden - Zwischenschicht aus Kunststoff, wie z.B. aus Polyolefinen der Reihe der Polyethylene, mit bedrucktem Papier überzogen ist, bestehen.

Der erfindungsgemässe Behälter eignet sich insbesondere als Verpackung für rieselfähige Schüttgüter, insbesondere Lebensmittel in Pulver-, Korn- und Flockenform. Mit der bevorzugt siegelbaren Kunststoffolie ergibt sich eine luftdichte Verpackung mit entsprechend guten Lagereigenschaften für Lebensmittel.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt schematisch in
- Fig.1: die Draufsicht auf einen mit einer Kunststoffolie beschichteten Kartonzuschnitt;
- Fig.2: eine Schrägsicht auf einen mit dem Kartonzuschnitt von Fig. 1 hergestellten offenen Behälter;
- Fig.3: eine Schrägsicht auf den geschlossenen Behälter von Fig. 2.

Ein in Fig. 3 dargestellter Behälter in der Form eines Quaders ist aus einem einzigen in Fig. 1 gezeigten Kartonzuschnitt 10 durch Falzen entlang von entsprechend den Behälterkanten geprägten Falzlinien 18 gefertigt. Der Kartonzuschnitt 10 weist in bekannter Weise Bodenlaschen 12, Seitenwandteile 14 sowie Deckellaschen 16 auf, die in an sich bekannter Weise unter Bildung von Boden 22, Seitenwänden 24 und Deckel 26 miteinander verklebt werden. Eine der Seitenwandteile 14 ist zusätzlich mit einer Seitenwandlasche 20 ausgestattet, die beim fertigen Behälter mit dem benachbarten Seitenwandteil 14 verklebt ist. Es können auch beide Seitenwandteile 14 je eine Seitenwandlasche 20 aufweisen, die beim fertigen Behälter nach aussen gerichtet sind und deren Innenseiten gegeneinander gesiegelt bzw. verklebt sind.

Auf der beim fertigen Behälter gegen das Behälterinnere gerichteten Seite des Kartonzuschnitts 10 ist eine Kunststoffolie 28 -- beispielsweise eine Polyesterfolie -- auflaminiert. Die Beschichtung des Kartonzuschnitts 10 mit der Kunststoffolie 28 erstreckt sich auf die Seitenwandteile 14. Im Bereich der Bodenlaschen 12 und der Deckellaschen 16 ist die Kunststoffolie 28 vom Kartonzuschnitt 10 getrennt und erstreckt sich unter Bildung eines Übermasses a über die Bodenlaschen 12 bzw. die Deckellaschen 16 hinaus.

Bei dem in Fig. 2 noch offenen Behälter ist ein aus der Kunststoffolie 28 gebildeter Innenbeutel 30 im Bereich des Bodens 22 bereits über eine Siegelnaht 32 verschlossen und die Bodenlaschen 12 sind zum Boden 22 verklebt. Nach dem Verkleben der Seitenwandlaschen 20 -- es können auch zwei Seitenwandlaschen 20 nach aussen gerichtet und über die anhaftende Kunststoffolie 28 innenseitig gegeneinander gesiegelt sein -- und der Siegelung der Kunststoffolie 28 zu einer längslaufenden Seitennaht 34 ergibt sich der in Fig. 2 gezeigte offene Behälter mit offenem Innenbeutel 30. Bei entsprechender Wahl der Kunststoffolie bzw. der Klebstoffe kann eine ausgezeichnete Sperrwirkung für Gase und Wasserdampf erreicht werden.

Der in Fig. 2 noch offene Behälter mit offenem Innenbeutel 30 wird auf einer Abfüllstation mit Füllgut beschickt. Nach erfolgter Füllung wird die Kunststoffolie 28 unter Bildung einer Siegelnaht 32 zum geschlossenen Innenbeutel 30 geformt. Anschliessend erfolgt die Fertigstellung des Behälters durch Verklebung der Deckellaschen 16 zum Deckel 26.

Fig. 3 zeigt den gefüllten und versiegelten Behälter mit verklebtem Deckel 26. Dieser Deckel 26 kann in verschiedener Weise ausgeführt sein, so beispielsweise als wieder verschliessbarer Deckel mit einem Aufreissstreifen, wie er aus dem Stand der Technik bekannt ist, oder als Durchdrücköffnung an der Behälterseite im Bereich des Deckels 26.

Die Herstellung des Laminates aus dem Kartonzuschnitt 10 und der Kunststoffolie 28 kann beispielsweise kontinuierlich durch Zusammenführen eines die vorgeformten Kartonzuschnitte 10 enthaltenden Kartonbandes mit einem Kunststoffolienband erfolgen, wobei in Bandlaufrichtung x die am Kartonzuschnitt 10 gewünschten laminierten und unlaminierten Zonen A, B gebildet werden. Wie in Fig. 1 gezeigt, werden die laminierten Zonen A und die unlaminierten Zonen B des Kartonzuschnitts durch eine Grenzlinie s getrennt. Diese Grenzlinie s befindet sich auf den Seitenwandteilen 14 in kurzem Abstand b zur Falzlinie 18 der Bodenlaschen 12 und der Deckellaschen 16. Dieser Abstand b zum späteren Boden 22 bzw. Deckel 26 des fertigen Behälters schafft -- wie in Fig. 2 und 3 gezeigt -- den erforderlichen Raum für den die Siegelnaht 32 aufweisenden Verschlussteil des Innenbeutels 30.

## Patentansprüche

1. Behälter mit Boden (22), Seitenwänden (24) und Deckel (26) aus einem gefalzten und verklebten Kartonzuschnitt (10), mit einem aus einer Kunststoffolie (28) gebildeten Innenbeutel (30),
dadurch gekennzeichnet, dass
der Kartonzuschnitt (10) im Bereich der Seitenwände (24) mit der Kunststoffolie (28) beschichtet und zumindest im Bereich des Deckels (26) von der Kunststoffolie (28) getrennt ist, so dass der Innenbeutel (30) unabhängig vom Deckel (26) durch die Kunststoffolie (28) verschliessbar ist.

2. Behälter nach Anspruch 1, dadurch gekennzeichnet, dass die Kunststoffolie (28) siegelbar ist.

3. Behälter nach Anspruch 1 oder 2, dadurch gekennzeichnet, dass die Kunststoffolie (28) zur Verbesserung der Barriereeigenschaffen und/oder der mechanischen Festigkeit beschichtet ist.

4. Behälter nach einem der Ansprüche 1 bis 3, dadurch gekennzeichnet, dass die Kunststoffolie (28) aus Polyester oder aus einem Polyolefin, insbesondere Polypropylen, besteht.

5. Behälter nach einem der Ansprüche 1 bis 4, dadurch gekennzeichnet, dass die ggf. beschichtete Kunststoffolie eine Dicke von etwa 5 bis 40 µm aufweist.

6. Behälter nach einem der Ansprüche 1 bis 5, dadurch gekennzeichnet, dass der Kartonzuschnitt (10) ein Gewicht von etwa 120 bis 600 g/m² aufweist.

7. Verwendung eines Behälters nach einem der Ansprüche 1 bis 6 als Verpackung für rieselfähige Schüttgüter, insbesondere Lebensmittel in PulverKorn- und Flockenform.
